# EUROPÄISCHE PATENTSCHRIFT

(11) **EP 0 192 821 B1**
(45) Veröffentlichungstag und Bekanntmachung des Hinweises auf die Patenterteilung: **07.01.1988**
(21) Anmeldenummer: 85112946.0
(22) Anmeldetag: 11.10.1985
(51) Int. Cl.: B65H 51/20

(54) **Liefervorrichtung für laufende Fäden**
Yarn-delivering device
Fournisseur pour fils courants

(30) Priorität: 23.02.1985 DE 3506489
(43) Veröffentlichungstag der Anmeldung: 03.09.1986
(73) Patentinhaber: SOBREVIN Société de brevets industriels-Etablissement, FL-9490 Vaduz (LI)
(72) Erfinder: Riva, Ermete, Pagnana di Merate (IT)
(74) Vertreter: Rieder, Hans-Joachim, Dr.

(56) Entgegenhaltungen:
- CH-A- 485 586
- DE-B- 1 262 847
- US-A- 4 010 908

## Beschreibung

Die Erfindung betrifft eine Liefervorrichtung für laufende Fäden, mit einem Speicherkörper, welchem der Faden in Umfangsrichtung zuläuft und von dem der Faden über Kopf abgezogen wird und auf welchem eine bestimmte einstellbare Anzahl von Fadenwindungen als Vorratsmenge zwischen Zulaufstelle und Abzugsende gespeichert ist, wobei zur Bestimmung der Anazhl der Fadenwindungen eine die Speicherkörper-Mantelfläche abtastende, den Drehantrieb für den Fadenzulauf steuernde Lichtschranke vorgesehen ist.

Derartige Ausgestaltungen sind auf dem Markt bekannt. Die Lichtschranke setzt sich aus einem Sender und einem Empfänger zusammen derart, dass das vom Sender ausgestrahlte Licht auf einen Spiegel des Speicherkörpers auftrifft, von diesem Spiegel reflektiert und zum Empfänger geleitet wird. Anstelle eines eingesetzten Spiegels bzw. einer Reflektorplatine kann auch die Mantelfläche selbst reflektierend gestaltet sein. Nachteilig an dieser Ausgestaltung ist die Tatsache, dass auch eine Beeinflussung der Lichtschranke durch Störeffekte aus dem Tageslicht oder dergleichen erfolgen kann, was dann zu Fehlschaltungen des Drehantriebs führt.

Dem Gegenstand der Erfindung liegt die Aufgabe zugrunde, eine Liefervorrichtung mit einer solchen Lichtschranke auszustatten, die weitgehend nur auf das vom Sender ausgestrahlte Licht anspricht.

Gelöst wird diese Aufgabe durch die im Kennzeichen des Hauptanspruches angegebene Erfindung.

Zufolge derartiger Ausgestaltung ist eine gattungsgemässe Liefervorrichtung von leistungsstarkem und störungsunanfälligem Aufbau angegeben. Das Reflexionsprinzip ist ersetzt durch das Lichtleiterprinzip von einer Stelle des Umfanges zu einer benachbarten Stelle. Die Querschnittsfläche des Lichtleiters kann erheblich geringer sein als die Reflexionsfläche beim Stand der Technik. Störeffekte durch Fremdlicht, Spiegelungen etc. sind demgemäss weitgehend ausgeschlossen. Der Lichtleiter kann aus einem Monoblock, z.B. aus Plexiglas oder Glas bestehen oder auch mehrteilig zusammengesetzt sein.

Eine in dieser Beziehung vorteilhafte Lösung ist die Verwendung von entsprechenden Lichtleiterfasern in einem Tragstück. Das Tragstück kann dabei so gestaltet sein, dass es konstruktiv günstig in den Speicherkörper einbaubar ist. Der Einsatz eines solchen Tragstücks ist vor allem bei stehendem Speicherkörper, welchem eine umlaufende Fadenöse zugeordnet ist, günstig.

Ein weiteres vorteilhaftes Merkmal ist dabei darin zu sehen, dass das Tragstück als Bogenstück gestaltet ist. Die Formgebung des Bogenstücks ist dabei derart, dass die Stirnflächen der Lichtleiterfasern benachbart angeordnet sind. Dies bringt den Vorteil, dass sowohl Sender als auch Empfänger der Lichtschranke in einem gemeinsamen Gehäuse unterbringbar sind verbunden mit einem vereinfachten Aufbau.

Weiterhin erweist es sich als vorteilhaft, dass die Stirnflächen der Lichtleiterfasern in zwei benachbarten, dem Speicherkörper verstellbar zugeordneten Stäben zur Variation der Speicherkörper-Mantelfläche im Bereich der Fadenaufwickelstelle liegen. Die Stäbe erfüllen dadurch eine Doppelfunktion. Einerseits dienen sie zur Variation der Aufwickelbedingungen. Andererseits sind sie noch Träger der Lichtleiterfasern. Sie bringen eine genügend grosse Befestigungsfläche für die Enden der Lichtleiterfasern. Ferner bewegen sich bei der Verstellung der Stäbe die Stirnflächen der Lichtleiterfasern mit.

Handelt es sich bezüglich des Speicherkörpers um einen drehbaren, so sind mehrere Bogenstücke in Umfangsrichtung des Speicherkörpers hintereinanderliegend vorgesehen derart, dass ihr Abstand zueinander kleiner ist als der dem Lichtschrankensender und -empfänger zukommende Öffnungskegel. Das bedeutet, dass nach Stillstand des Speicherkörpers in einer x-beliebigen Winkelstellung das vom Sender ausgestrahlte Licht stets über ein Bogenstück zum Empfänger geleitet wird.

Schliesslich ist es fertigungstechnisch noch von Vorteil, dass das Tragstück aus zwei konzentrisch zueinander liegenden und die Lichtleiterfasern zwischen sich aufnehmenden Platinen besteht. Vorzugsweise wird für die Platinen Aluminium verwendet. Die Lichtleiterfasern liegen zwischen diesen Platinen geschützt ein, was zur Stabilitätserhöhung beiträgt.

Nachstehend wird ein Ausführungsbeispiel der Erfindung anhand der Fig. 1 bis 4 erläutert. Es zeigt
Fig. 1 eine Ansicht einer entsprechend ausgestalteten, mit einer Lichtschranke ausgestatteten Liefervorrichtung,
Fig. 2 eine Stirnansicht der Liefervorrichtung, wobei die ballige Ring-Kopffläche des Speicherkörpers fortgelassen ist,
Fig. 3 in vergrösserter Darstellung einen Längsschnitt durch den Speicherkörper im Bereich der Fadenzulaufstelle und der Lichtschranke und
Fig. 4 einen Querschnitt durch den in Fig. 3 veranschaulichten Speicherkörper.

Die Liefervorrichtung besitzt einen an ein Gehäuse 1 angeflanschten, den Drehantrieb bildenden Elektromotor 2. Es könnte auch ein anderer mittelbarer Antrieb vorgesehen sein. Dessen im einzelnen nicht dargestellte Motorwelle ist mit einem Fadenösenträger 3 drehfest verbunden. Der zulaufende Faden F gelangt in einen zentrischen Kanal der Motorwelle und von dort aus zur Fadenöse 4 des Fadenösenträgers 3, welcher in der in Fig. 2 dargestellten Pfeilrichtung x umläuft. Dem Drehantrieb ist eine nicht näher veranschaulichte, jedoch bei solchen Liefervorrichtungen bekannte Bremseinrichtung zugeordnet.

Die Motorwelle des Elektromotors 2 ist Träger eines Speicherkörpers 5. Es handelt sich diesbezüglich um einen stehenden Speicherkörper. Im einzelnen besitzt er eine als Trommel ausgebildete Mantelwand 6, welche am abzugsseitigen Ende der Liefervorrichtung in eine Stirnwand 7 übergeht. Überfangen wird das abzugsseitige Ende der Mantelwand 6 von einer balligen Ring-Kopffläche 8. Letzterem ist ein mit Borsten 9 bestückter Bremsring 10 zugeordnet, der seinerseits an einem Ausleger 11 sitzt. Befestigt ist dieser mittels eines Ringflansches 12 am Gehäuse 1.

Das der Ring-Kopffläche 8 zugekehrte Ende des Auslegers 11 trägt an einer Abwinklung 13 eine Fadenabzugsöse 14, die koaxial zur Achse des Speicherkörpers 5 liegt und mit Abstand vor der Ring-Kopffläche 8 angeordnet ist.

Das dem Fadenösenträger 3 zugekehrte Ende der Mantelwand 6 geht über eine Ringkehle 15 in eine konische Erweiterung 16 über. Der Steigungswinkel dieser konischen Erweiterung beträgt ca. 45°. An die konische Erweiterung 16 schliesst sich ein parallel verlaufender Abschnitt 17 an, der vom Fadenösenträger 3 übergriffen ist.

Dem Speicherkörper 5 sind in gleicher Winkelverteilung angeordnete Stäbe 18 zugeordnet, die teilweise in Rinnen 19 der Mantelwand 6 einliegen und diese überragen. Die sich etwa über die ganze Achslänge des Speicherkörpers 5 erstreckenden Stäbe 18 bilden an ihren der Winkelkehle 15 zugekehrten Enden ihrerseits eigene Winkelkehlen 20. Deren Kehlenwinkel liegt etwas unter 180°. Die sich an die Winkelkehle 20 anschliessenden Enden 22 der Stäbe 18 greifen in von den Rinnen 19 ausgehende Schlitze 21 der konischen Erweiterung 16 ein. Die Stäbe stützen sich mit diesen Enden 22 an radial gerichteten Fingern 23 einer Verstellscheibe 24 ab.

Mittels einer zentralen, von der Ring-Kopffläche 8 zugänglichen Handhabe 25 lassen sich die Stäbe 18 mit Scheibe 24 und Fingern 23 gleichzeitig in die in Fig. 3 veranschaulichte Pfeilrichtung verlagern. Es ist jedoch auch möglich, ausschliesslich die Verstellscheibe 24 über eine Einstellschraube 26 zu bewegen. Letztere ist ebenfalls von der Ring-Kopffläche 8 her zugänglich. Eine Verstellung der Scheibe 24 in Pfeilrichtung führtzu einem Verschwenken der Stäbe 18 um einen nahe der Ring-Kopffläche befindlichen Schwenkpunkt. In beiden Fällen werden die Aufwickelverhältnisse im Bereich der Fadenzulaufstelle variiert.

An dem Ausleger 11 befindet sich ferner eine über die ganze Speicherlänge des Speicherkörpers 5 erstreckende Lichtschranke 27. Die Speicherlänge beim Ausführungsbeispiel ist dabei geringer als die Länge des Speicherkörpers 5 selbst.

Die Lichtschranke 27 weist ein Gehäuse 28 auf. Dieses ist Träger eines Senders 29 und Empfängers 30 der Lichtschranke. Sowohl Sender 29 als auch Empfänger 30 erstrecken sich achsparallel zum Speicherkörper 5. Der Lichtschrankensender 29 weist reihenförmig nebeneinander angeordnete, moduliertes Licht aussendende, in ihrer Lichtstärke einstellbare Leuchtdioden 31 auf. Jeder Leuchtdiode 31 ist ein eigener Sensor 32 des Lichtschranken-Empfängers 30 zugeordnet.

In Gegenüberlage zur Lichtschranke 27 ist am Speicherkörper 5 ein Tragstück 34 vorgesehen. Letzteres ist als Bogenstück gestaltet und besteht aus zwei konzentrische zueinander liegenden, Lichtleiterfasern 35 zwischen sich aufnehmenden Platinen 36 und 37. Als Material für die Platinen 36, 37 kann bspw. Aluminium dienen. Die Lichtleiterfasern 35 sind derart angeordnet, dass ihre reihenförmig nebeneinander liegenden Stirnflächen 35', 35" zur Speicherkörper-Mantelfläche freiliegen. Jeweils die eine Stirnfläche 35' jeder Lichtleiterfaser 35 ist dem Lichtschrankensender 29 und die andere Stirnfläche 35" in Umfangsrichtung des Speicherkörpers 5 versetzt dem Lichtschrankenempfänger 30 zugekehrt. Die Endabschnitte des Bogenstücks sind dabei in Schlitze 18' zweier benachbarter Stäbe 18 eingelassen derart, dass die Stirnflächen 35', 35" mit der Mantelfläche der Stäbe 18 abschliessen. Dementsprechend verlagen sich mit einer Verstellung der Stäbe auch die Stirnflächen 35', 35" der Lichtleiterfasern 35.

Wird der Faden F auf den Speicherkörper 5 gebracht und die Liefervorrichtung eingeschaltet, so ist vorerst die vom Lichtschrankenempfänger 30 gemessene Lichtstärke relativ gross, so dass der Drehantrieb mit erhöhter Drehzahl arbeitet. Mitzunehmender Fadenvorratsmenge V nimmt die vom Lichtschrankenempfänger 30 gemessene Lichtintensität ab einhergehend mit einer Verringerung der Drehzahl des Drehantriebes. Durch den ständigen Fadenabzug vergrössert sich jedoch wiederum die Lichtstärke mit erneuter Drehzahlerhöhung des Fadenösenträgers 3. Es braucht daher nicht der Drehantrieb vollständig stillgesetzt zu werden. Zu Fadenbruch führende Spannungsspitzen werden dadurch vermieden.

Wird die Lichtintensität des Lichtschrankensenders 29 erhöht, so verlagert sich einhergehend die Lichtansprechschwelle. Hierdurch findet eine Erhöhung der Drehzahl statt verbunden mit einer Zunahme des Fadenvorrates auf dem Speicherkörper.

Bei Einsatz eines drehenden Speicherkörpers wären dann mehrere solcher Bogenstücke in Umfangsrichtung des Speicherkörpers hintereinanderliegend anzuordnen. Der Abstand zueinander ist dann kleiner zu halten als der dem Lichtschrankensender und -empfänger zukommende Öffnungskegel. Somit befindet sich in jeder DrehsteIlung des Speicherkörpers die Lichtschranke in funktionsbereiter Stellung.

Auch ist eine Lichtschranke einsetzbar, die sich nicht über die ganze Speicherlänge zu erstrecken braucht. Die Lichtschranke ist dann verstellbar zum Speicherkörper auszugestalten. In einem solchen Fall arbeitet die Liefervorrichtung nach dem Start/Stop-Prinzip.

## Patentansprüche

1. Liefervorrichtung für laufende Fäden, mit einem Speicherkörper (5), welchem der Faden (F) in Umfangsrichtung zuläuft und von dem der Faden über Kopf abgezogen wird und auf welchem eine bestimmte einstellbare Anzahl von Fadenwindungen als Vorratsmenge zwischen Zulaufstelle und Abzugsstelle gespeichert ist, wobei zur Bestimmung der Fadenwindungen eine die Speicherkörper-Mantelfläche (6) abtastende, den Drehantrieb für den Fadenzulauf steuernde Lichtschrankevorgesehen ist, dadurch gekennzeichnet, dass der Speicherkörper (5) einen Lichtleiter aufweist, dessen Stirnflächen (35', 35") zur Speicherkörper-Mantelfläche (6) freiliegen, wobei jeweils die eine Stirnfläche (35') des Lichtleiters dem Lichtschrankensender (29) und die andere Stirnfläche (35") in Umfangsrichtung des Speicherkörpers (5) versetzt dem Lichtschrankenempfänger (30) zugekehrt liegt.

2. Liefervorrichtung nach Anspruch 1, dadurch gekennzeichnet, dass der Lichtleiter aus reihenförmig nebeneinanderliegenden Lichtleiterfasern (35) besteht, die von einem Tragstück (34) gefasst sind.

3. Liefervorrichtung nach den Ansprüchen 1 und 2, dadurch gekennzeichnet, dass das Tragstück (34) als Bogenstück gestaltet ist.

4. Liefervorrichtung nach einem oder mehreren der vorhergehenden Ansprüche, dadurch gekennzeichnet, dass die Stirnflächen (35', 35") der Lichtleiterfasern (35) in zwei benachbarten, dem Speicherkörper (5) verstellbar zugeordneten Stäben (18) zur Variation der Speicherkörper-Mantelfläche im Bereich der Fadenaufwickelstelle liegen.

5. Liefervorrichtung nach einem oder mehreren der vorhergehenden Ansprüche, dadurch gekennzeichnet, dass mehrere Bogenstücke (34) in Umfangsrichtung des Speicherkörpers hintereinanderliegend vorgesehen sind derart, dass ihr Abstand zueinander kleiner ist als der dem Lichtschrankensender- und empfänger zukommende Öffnungskegel.

6. Liefervorrichtung nach einem oder mehreren der vorhergehenden Ansprüche, dadurch gekennzeichnet, dass das Tragstück (34) aus zwei konzentrisch zueinander liegenden und die Lichtleiterfasern (35) zwischen sich aufnehmenden Platinen (36, 37) besteht.

## Claims

1. Delivery device for running threads, with a storage body (5) to which the thread (F) runs in the peripheral direction and from which the thread is drawn off overhead, and on which a specific adjustable number of thread turns is stored as a supply between the feed point and the drawoff point, a light barrier which senses the outer surface (6) of the storage body and which controls the rotary drive for the thread feed being provided to determine the thread turns, characterized in that the storage body (5) has a light guide, the end faces (35', 35") of which are exposed to the outer surface (6) of the storage body, one end face (35') of the light facing the light-barrier transmitter (29), and the other end face (35"), shifted in the peripheral direction of the storage body (5), facing the light-barrier receiver (30).

2. Delivery device according to Claim 1, characterized in that the light guide consists of optical fibres (35) which are arranged next to one another in a row and which are held by a carrier piece (34).

3. Delivery device according to Claims 1 and 2, characterized in that the carrier piece (34) is designed as a curved piece.

4. Delivery device according to one or more of the preceding Claims, characterized in that the end faces (35', 35") of the optical fibres (35) lie in two adjacent bars (18) assigned adjustably to the storage body (15), in order to vary the outer surface of the storage body in the region of the thread wind-on point.

5. Delivery device according to one or more of the preceding Claims, characterized in that several curved pieces (34) are arranged in succession in the peripheral direction of the storage body, in such a way that the distance between them is less than the opening cone of the light-barrier transmitter and receiver.

6. Delivery device according to one or more of the preceding Claims, characterized in that the carrier piece (34) consists of two boards (36, 37) arranged concentrically relative to one another and receiving the optical fibres (35) between them.

## Revendications

1. Dispositif de sortie de fils courants, comportant un corps d'accumulation (5) vers lequel le fil (F) est amené en direction périphérique et à partir duquel ledit fil est retiré du côté de la tête, cependant qu'un nombre prédéterminé et réglable de spires de fil sont accumulées sur ledit corps d'accumulation pour former une réserve entre le point d'amenée et l'extrémité de sortie, et qu'une barrière photo-électrique explore la surface d'enveloppe (6) dudit corps d'accumulation pour déterminer le nombre de spires de fil et régler les moyens d'entraînement en rotation assurant l'amenée du fil, caractérisé en ce que ledit corps d'accumulation (5) comporte un câble optique dont les faces frontales (35', 35") débouchent à la surface d'enveloppe (6) du corps d'accumulation, l'une desdites faces frontales (35') dudit câble optique étant dirigée vers l'émetteur (29) de la barrière photo-électrique, tandis que l'autre face frontale (35") est dirigée vers le récepteur (30) de ladite barrière photo-électrique et décalée dans la direction de la périphérie dudit corps d'accumulation (5).

2. Dispositif de sortie selon la revendication 1, caractérisé en ce que le câble optique est constitué par des fibres optiques (35) juxtaposées en rangée et maintenues par un élément de support (34).

3. Dispositif de sortie selon les revendications 1 et 2, caractérisé en ce que ledit élément de support (34) est constitué par un élément courbe.

4. Dispositif de sortie selon une ou plusieurs des revendications précédentes, caractérisé en ce que les faces frontales (35', 35") desdites fibres optiques (35) sont disposées dans deux tiges (18) adjacentes, réglable par rapport audit corps d'accumulation (5), de manière à permettre de faire varier la surface d'enveloppe du corps d'accumulation dans la zone d'enroulement du fil.

5. Dispositif de sortie selon une ou plusieurs des revendications précédentes, caractérisé en ce qu'il comporte une pluralité d'éléments courbes (34) disposés les uns derrière les autres dans la direction périphérique dudit corps d'accumulation, de façon telle que leur écartement soit plus petit que le cône d'ouverture défini par l'émetteur et le récepteur de ladite barrière photo-électrique.

6. Dispositif de sortie selon une ou plusieurs des revendications précédentes, caractérisé en ce que l'élément de support (34) est constitué par deux plaques (36, 37) concentriques entre lesquelles sont disposées lesdites fibres optiques (35).
